# EUROPÄISCHE PATENTSCHRIFT

(11) **EP 0 046 214 B1**
(45) Veröffentlichungstag und Bekanntmachung des Hinweises auf die Patenterteilung: **10.10.1984**
(21) Anmeldenummer: 81105890.8
(22) Anmeldetag: 25.07.1981
(51) Int. Cl.: E01H 5/06

(54) **Steuervorrichtung für die hydraulische Betätigung eines an einem Räumfahrzeug angebauten Schneepflugs**
Control appliance for the hydraulically operated scraper blade attached to a snow removal equipment
Dispositif de commande pour l'actionnement hydraulique d'une lame racleuse montée à un chasse-neige

(30) Priorität: 16.08.1980 DE 3031037
(43) Veröffentlichungstag der Anmeldung: 24.02.1982
(73) Patentinhaber: ING. ALFRED SCHMIDT GMBH, D-79837 St Blasien (DE)
(72) Erfinder: Schmidt, Alfred, D-7822 St. Blasien (DE)
(74) Vertreter: Grättinger & Partner

## Beschreibung

Die Erfindung betrifft eine Steuervorrichtung mit einem elektrisch oder hydraulisch ansteuerbaren hydraulischen Steuerventil für die hydraulische Betätigung eines an einem Räumfahrzeug angebauten Schneepflugs, dessen Pflugschar über ein Lenkerparallelogramm mit einer am Fahrzeug befestigten Geräteplatte verbunden und mittels zwischen Geräteplatte und Pflugschar abgestützter hydraulischer Zylinder betätigbar ist, von denen ein mittig angeordneter Hubzylinder für die Hebe-/Absenkbewegung und zwei seitlich angebrachte Umstellzylinder für die Rechts-/Linksverschwenkung der Pflugschar vorgesehen sind.

Ein Schneepflug der angegebenen Art ist durch die Werbeschrift »Mehrschar-Federpflüge Typ MF« der Firma Ing. Alfred Schmidt GmbH vom Juni 1975 bekanntgeworden, wobei die Steuerung über eine im Inneren des Fahrerhauses angeordnete Schaltvorrichtung erfolgt. Bezüglich solcher Steuervorrichtungen wird auf die US-A-4 028 820 hingewiesen.

Wird die Pflugschar in einer bestimmten Schwenklage über den Hubzylinder an dem ihn abstützenden Lenkerparallelogramm angehoben, so kommt es insbesondere im oberen Hubbereich und im unteren Senkbereich zu mechanischen und hydraulischen Verspannungen in den Umstellzylindern, solange deren Druckleitungen gesperrt sind, um die bestimmte Schwenklage der Pflugschar aufrechtzuerhalten. Derartige Verspannungen können nicht durch konstruktive Maßnahmen vermieden werden. Es kann zu so starken Verspannungen in den Anlenkorganen kommen, daß das Gerät beschädigt, bzw. der Hubvorgang durch ein mit dem Hubzylinder verbundenes Überdruckventil vorzeitig unterbrochen wird.

Es gibt aber Räumaufgaben, die es notwendig machen, daß während des Hebens der Pflugschar die Umstellzylinder für die Seitenverstellung eine bestimmte Schwenklage der Pflugschar aufrechterhalten, so z. B. beim Anhäufen von Schnee. Dieses Bestreben ist offenbar unvereinbar mit der oben erläuterten Erscheinung, wonach es bei gleichzeitiger Betätigung des Hubzylinders und der Umstellzylinder infolge ihrer unterschiedlichen Bewegungsradien zu einer Bewegungssperre mit der Folge eines entsprechenden Druckanstiegs in den Hydraulikzylindern kommen kann. Wollte der Fahrer eines Schneepflugs vermeiden, daß die Pflugschar während des Anhebens unter der Einwirkung der Schneelast unkontrolliert zur Seite hin umklappt, so blieb ihm nur die Möglichkeit, den Bewegungsablauf mehrmals zu unterbrechen, d. h. die Umstellzylinder in gewissen Phasen der Hubbewegung kurzzeitig zu entsperren. Diese Art der Bedienung ist nicht nur umständlich; sie ist für den unerfahrenen Fahrer auch schwierig. In jedem Fall bedeutet sie eine unerwünschte Verzögerung des Arbeitsvorgangs und eine erhebliche Beschädigungsgefahrfür das Gerät.

Demgegenüber liegt der Erfindung die Aufgabe zugrunde, eine Steuervorrichtung der eingangs genannten Art so auszubilden, daß beim »Heben« und »Senken« der stets horizontal liegenden Pflugschar eine bestimmte Schwenklage der Pflugschar bezogen auf eine vertikale Drehachse aufrechterhalten werden kann, wobei während des Hub- bzw. Senkvorgangs eine Verspannung in den Anlenkorganen, insbesondere ein Blockieren der Umstellzylinder, automatisch, d. h. ohne Eingreifen durch den Fahrer, vermieden wird.

Diese Aufgabe wird erfindungsgemäß dadurch gelöst, daß das Steuerventil zur Vermeidung kinematischer Zwängungen beim Heben bzw. Senken abhängig vom Druck im Hubzylinder ansteuerbar ist und nach einem Druckanstieg im Hubzylinder bis zu einem vorgegebenen oberen Flüssigkeitsdruck die Hydraulikleitungen zu den beiden Umstellzylindern mit einer zu einem Flüssigkeitsbehälter führenden Rücklaufleitung verbindet und welches nach dadurch bedingtem Druckabfall im Hubzylinder diese Verbindung erst bei Erreichen eines vorgegebenen unteren Flüssigkeitsdrucks im Hubzylinder wieder unterbricht.

Das Wesentliche dieser erfindungsgemäßen Lösung besteht darin, daß der im Hubzylinder auftretende Druckanstieg als Steuerimpuls für die Betätigung des Steuerventils verwendet wird. Die damit geschaffene Steuervorrichtung ist somit empfindlich für eine Verspannung in nur einem oder in beiden Umstellzylindern. In dem Augenblick, in dem das Steuerventil aufgrund eines derartigen Impulses die Umstellzylinder mit einer zum Flüssigkeitsbehälter führenden Rücklaufleitung verbindet, werden die Umstellzylinder kurzzeitig druckentlastet. Infolge dieser Druckentlastung sinkt auch sofort der Flüssigkeitsdruck im Hubzylinder in den Normalbereich ab, wodurch das Steuerventil wieder in die Ausgangslage zurückschaltet, in welcher es die zu den Umstellzylindern führenden Hydraulikleitungen sperrt. Je nach Ausmaß der Hubbewegung kann dieser Entlastungsvorgang sich während des Anhebens des Schneepflugs mehrfach wiederholen. Der gesamte Vorgang läuft automatisch ab, ist also unabhängig von der Geschicklichkeit des Fahrers.

Um die Steuervorrichtung an den jeweiligen Betriebsdruck des am Fahrzeug vorhandenen Hydrauliksystems oder an die Auslegung der den einzelnen Hydraulikzylindern zugeordneten Überdruckventile anpassen zu können, sieht die Erfindung vor, daß der vorgegebene obere bzw. untere Flüssigkeitsdruck im Hubzylinder veränderbar einstellbar ist. Dabei versteht es sich im Rahmen der Erfindung von selbst, daß der obere Flüssigkeitsdruck niedriger zu wählen ist als der zum Entsperren der Überdruckventile notwendi-. ge Druck.

Eine bevorzugte Ausführungsform der Erfindung besteht darin, daß das Steuerventil als entsperrbares Rückschlagventil ausgebildet ist, welches in eine Verbindungsleitung zwischen den Hydraulikleitungen zu den beiden Umstellzylindern eingeschaltet und über einen durch den Druck im Hubzylinder angesteuerten Impulsgeber schaltbar ist. Das hydraulische Steuerventil kann dabei elektrisch oder hydraulisch betätigt werden.

Im folgenden wird ein Ausführungsbeispiel der Erfindung anhand der Zeichnung erläutert. Es zeigt
Fig. 1 eine vereinfachte perspektivische Darstellung der Aufhängung des Schneepflugs an einem Fahrzeug, und
Fig. 2 einen hydraulischen Schaltplan.

Fig. 1 zeigt in schräger Draufsicht die Frontseite eines Kraftfahrzeugs, an welcher eine Geräteplatte 1 befestigt ist. An der Geräteplatte 1 ist ein Lenkerparallelogramm, bestehend aus einem oberen Lenkerpaar 2 und einem unteren Lenkerpaar 3 angelenkt. Beide Lenkerpaare 2, 3 sind jeweils um eine (nicht gezeichnete) horizontale Achse schwenkbar an einem vertikalen Rohrstück 4 angelenkt, an dem ein vertikales Rahmenteil 5 der Pflugschar 6 um die Längsachse des Rohrstücks 4 schwenkbar aufgehängt ist. Die in der Draufsicht dargestellte Rückseite der Pflugschar ist ebenso wie das mit ihr über kurze Stege 7 verbundene horizontale Rahmenteil 8 der besseren Übersichtlichkeit der Zeichnung wegen stark vereinfacht dargestellt. Am horizontalen Rahmenteil 8 sind die beiden Umstellzylinder 9, 10, um vertikale Achsen schwenkbar angelenkt. Diese sind mit ihren anderen Enden an der Geräteplatte 1, um horizontale Achsen schwenkbar, angelenkt. Ein Hubzylinder 11 ist einerseits an einem die Geräteplatte überhöhenden Rohrbogen 12 andererseits am unteren Lenkerpaar 3, jeweils um horizontale Achsen schwenkbar, angelenkt. Die Pflugschar 6 ist in der äußerst rechten Schwenkstellung gezeichnet, bei welcher der rechte Umstellzylinder 9 maximal verkürzt, der linke, ebenfalls teleskopisch ausgebildete Umstellzylinder 10 maximal verlängert ist.

Beim Anheben der Pflugschar 6 aus der gezeichneten, auf den Boden abgesenkten Lage unter Beibehaltung der gezeichneten Schwenkstellung, wobei die beiden Umstellzylinder 9, 10, druckbeaufschlagt sind, wird der Hubzylinder 11 verkürzt, wodurch die Lenkerpaare 2, 3 nach oben schwenken und die Pflugschar entsprechend anheben. Da hierbei die Anlenkpunkte 13, 14 der beiden Umstellzylinder 9, 10 am horizontalen Rahmenteil 8 der Pflugschar 6 von der durch das Lenkerparallelogramm geführten Kreisbewegung abweichende Kreisbahnen beschreiben, kommt es bei Aufrechterhaltung der Druckbeaufschlagung in den Umstellzylinde_{T}n 9, 10 zu einer Verspannung sämtlicher Anlenkorgane. Diese Verspannung nimmt mit zunehmender Hubhöhe zu und belastet besonders den ausgefahrenen teleskopischen Umstellzylinder 10. Je mehr sich die Anlenkorgane sperren, desto höher wird der doppelt wirkende Hubzylinder 11 belastet, wobei der Druck im druckbeaufschlagten Druckraum 15 des Hubzylinders 11 entsprechend ansteigt. Beim Erreichen eines vorgegebenen oberen Drucks, der jedoch noch unterhalb des Ansprechdrucks des in der zugeordneten Hydraulikleitung 16 eingebauten Überdruckventils 17 ist, wird eine im Hydraulikplan gemäß Fig.2 schematisch dargestellte Steuervorrichtung betätigt, die einen kurzzeitigen Druckabbau in den Umstellzylindern 9, 10 bewirkt. Dadurch kommt es zu einer kinematischen Anpassung der Umstellzylinder an die momentane Geometrie der Hubbewegung, was augenblicklich zu einem Druckabfall im Hubzylinder 11 führt.

Die Steuervorrichtung umfaßt ein hydraulisches Steuerventil 18, welches abhängig vom Druckimpuls im Druckraum 15 des Hubzylinders 11 entweder, wie näher dargestellt, über eine elektrische Schaltung oder alternativ, wie mit einer doppelt gestrichelten Linie H angedeutet, hydraulisch geschaltet werden kann. Die elektrische Schaltung umfaßt einen druckempfindlichen Impulsgeber 19, der einerseits mit der entsprechenden Hydraulikleitung 16 des Hubzylinders 11 verbunden ist und bei Erreichen eines oberen Flüssigkeitsdrucks andererseits einen Schalter 20 eines Stromkreises S schließt, wodurch das hydraulische Steuerventil 18 aus der gezeichneten Schaltstellung in die Schaltstellung 11 geschaltet wird. In der Schaltstellung 11 sind die Verbindungsleitungen 21, 22 des hydraulischen Steuerventils 18 mit den zu den Umstellzylindern 9,10 führenden Hydraulikleitungen 23, 24 auf »Durchgang« geschaltet und über die Ventilabzweigung 25 mit einer Rücklaufleitung 26, die zu einem Flüssigkeitsbehälter 27 für Vorratsflüssigkeit führt, verbunden. Während der Aufrechterhaltung der Verbindung zum Flüssigkeitsbehälter 27, was nur für ein sehr kurzes Zeitintervall der Fall ist, sind die Umstellzylinder drucklos, wobei sie sich in ihrer Ausfahrlänge an die Kinematik der Hubbewegung anpassen. Diese Anpassung erfolgt ohne Unterbrechung des Hubvorgangs durch den Hubzylinder 11, in dessen Druckraum 15 nun wieder ein normaler Arbeitsdruck herrscht, da der Widerstand durch die Umstellzylinder weggefallen ist. Gleichzeitig verursacht der Impulsgeber 19 eine Unterbrechung des Stromkreises S und das Steuerventil geht wieder in seine Ausgangsstellung I zurück. Der geschilderte Schaltvorgang kann sich während einer Hubbewegung mehrfach wiederholen. Die Intervalle mit der Schaltstelle 11 sind dabei so kurz, daß ein Umkippen der Pflugschar 6 in eine andere Schwenkstellung während der Druckentlastung der Umstellzylinder nicht zu befürchten ist.

## Patentansprüche

1.Steuervorrichtung mit einem elektrisch oder hydraulisch ansteuerbaren hydraulischen Steuerventil (18) für die hydraulische Betätigung eines an einem Räumfahrzeug angebauten Schneepflugs, dessen Pflugschar (6) über ein Lenkerparallelogramm mit einer am Fahrzeug befestigten Geräteplatte (1) verbunden und mittels zwischen Geräteplatte und Pflugschar abgestützter hydraulischer Zylinder betätigbar ist, von denen ein mittig angeordneter Hubzylinder (11) für die Hebe-/Absenkbewegung und zwei seitlich angebrachte Umstellzylinder (9, 10) für die Rechts-/Linksverschwenkung der Pflugschar vorgesehen sind, dadurch gekennzeichnet, daß das Steuerventil (18) zur Vermeidung kinematischer Zwängungen beim Heben bzw. Senken abhängig vom Druck im Hubzylinder (11) ansteuerbar ist und nach einem Druckanstieg im Hubzylinder (11) bis zu einem vorgegebenen oberen Flüssigkeitsdruck die Hydraulikleitungen (23, 24) zu den beiden Umstellzylindern (9, 10) mit einer zu einem Flüssigkeitsbehälter (27) führenden Rücklaufleitung (26) verbindet und welches nach dadurch bedingtem Druckabfall im Hubzylinder (11) diese Verbindung erst bei Erreichen eines vorgegebenen unteren Flüssigkeitsdrucks im Hubzylinder (11) wieder unterbricht.

2. Steuervorrichtung nach Anspruch 1, dadurch gekennzeichnet, daß der vorgegebene obere bzw. untere Flüssigkeitsdruck im Hubzylinder (11) veränderbar einstellbar ist.

3. Steuervorrichtung nach Anspruch 1 oder 2, dadurch gekennzeichnet, daß das Steuerventil (18) als entsperrbares Rückschlagventil ausgebildet ist, welches in eine Verbindungsleitung (21) zwischen den Hydraulikleitungen (23, 24) zu den beiden Umstellzylindern (9, 10) eingeschaltet und über einen durch den Druck im Hubzylinder (11) angesteuerten Impulsgeber (19) schaltbarist.

## Claims

1. Control appliance having a control valve (18), which may be controlled electrically or hydraulically, for hydraulically operating a snow plow mounted to a vehicle, the plowshare (6) of said plow being connected via a guide parallelogram to an attachment plate (1) which is attached to the vehicle and may be operated by means of hydraulic cylinders which are supported between said attachment plate and said plowshare, said hydraulic cylinders comprising a centrally arranged lifting cylinder (11) for the up/ down movement and two reversal cylinders (9, 10) arranged laterally for the right/left swivelling of the plowshare, characterized in that in order to avoid kinematic restraints upon lifting and moving down, reps., said control valve (18) may be controlled in dependence on the pressure in the lifting cylinder (11) and, after a pressure rise in said lifting cylinder (11) up to a specified upper hydraulic pressure, connects the hydraulic lines (23, 24) to the two reversal cylinders (9, 10) by means of a return line (26) leading to a hydraulic container (27), and, after drop in pressure within the lifting cylinder (11) caused thereby, disconnects in turn this connection only upon reaching a specified lower hydraulic pressure within the lifting cylinder (11).

2. Control appliance according to claim 1, characterized in that the specified upper or lower hydraulic pressure resp., within the lifting cylinder (11) may be adjusted variably.

3. Control appliance according to claim 1 or 2, characterized in that the control valve (18) is adapted to be a non-return valve which may be unlocked, said non-return valve being inserted into a connection line (21) between the hydraulic lines (23, 24) to the two reversal cylinders (9, 10) and may be operated via an impulse generator (19) which is controlled by the pressure within the lifting cylinder (11).

## Revendications

1. Dispositif de commande avec une soupape de commande hydraulique (18) actionnée électriquement ou hydrauliquement pour agir sur une charrue chasse-neige, montée sur un véhicule de déblayage d'enneigement, dont le soc (6) est relié par l'intermédiaire d'un parallélogramme de bielles à une plaque de support d'appareil (1) fixée sur le véhicule, et peut être actionnée au moyen de trois cylindres de vérins hydrauliques supportés entre la plaque d'appui et le soc de charrue, l'un de ces vérins étant disposé au milieu (11) en vue d'un déplacement de soulèvement et d'abaissement du soc, et les deux autres (9, 10) étant prévus pour réaliser un déplacement de positionnement du soc latéralement vers la droite et vers la gauche, dispositif caractérisé en ce que la soupape de commande (18), en vue d'éviter des contraintes de traction cinématiques lors du soulèvement et de l'abaissement du soc, est commandée, indépendamment de la pression régnant dans le vérin de levage (11), pour être reliée, jusqu'à une pression de fluide supérieure prédéterminée dans les conduites hydrauliques (23, 24) allant vers les deux vérins (9, 10), à une conduite de retour (26) conduisant à un réservoir de fluide (27) et, après la chute de pression exigée dans le cylindre du vérin de levage (11), pour interrompre cette liaison, une fois atteinte une pression de fluide inférieure prédéterminée dans ce cylindre (11).

2. Dispositif de commande suivant la revendication 1, caractérisé en ce que la pression supérieure, ainsi que la pression inférieure prédéterminées dans le cylindre du vérin de levage (11) sont modifiables et réglables à des niveaux choisis.

3. Dispositif de commande suivant l'une des revendications 1 ou 2, caractérisé en ce que la soupape de commande (18) est constituée comme une soupape d'arrêt antiretour, qui est insérée dans une conduite de liaison (21) s'étendant entre les conduites hydrauliques (23, 24) allant vers les deux vérins (9, 10) de changement de position, et qui peut être mise en service par l'intermédiaire d'une générateur d'impulsions commandé par la pression régnant dans le cylindre du vérin de levage (11 ).
